# EUROPÄISCHE PATENTANMELDUNG

(11) **EP 0 427 123 A2**
(43) Veröffentlichungstag der Anmeldung: **15.05.1991**
(21) Anmeldenummer: 90120995.7
(22) Anmeldetag: 02.11.1990
(51) Int. Cl.: B22C 15/00

(54) **Einrichtung zum Verdichten von Giessereiformstoffen**

(30) Priorität: 09.11.1989 DE 3937254
(71) Anmelder: BMD Badische Maschinenfabrik Durlach GmbH, D-76227 Karlsruhe (DE)
(72) Erfinder: Müller, Günter, Dipl.-Ing. (FH), W-7500 Karlsruhe (DE)
(74) Vertreter: Brommer, Hans Joachim, Dr.-Ing.

(57) **Zusammenfassung**

Die Erfindung betrifft eine Vorrichtung zum Verdichten von Gießereiformstoffen. Der dichte Anschluß zwischen Füllrahmen (4) und Verdichtungseinrichtung (7) wird dadurch herbeigeführt, daß ein an der Unterseite der Verdichtungseinrichtung (7) angeordneter Dichtflansch (8) verfahren wird, bis er mit dem Füllrahmen (4) in dichte Anlage gelangt. Dadurch kann auf das Verfahren der Formvorrichtung oder der Verdichtungseinrichtung (7) verzichtet werden.

## Beschreibung

Die Erfindung geht aus von einer Einrichtung zum Verdichten von körnigen Formstoffen, insbesondere Gießereiformstoffen mit einer an einem gemeinsamen Gestell angeordneten Verdichtungseinrichtung und einer aus Modelleinrichtung, Formkasten und Füllrahmen bestehenden Formvorrichtung, wobei die Verdichtungseinrichtung mit ihrer dem Füllrahmen zugewandten Seite zur Herbeiführung des Verdichtungsvorganges durch eine Hubbewegung dicht an die Formvorrichtung anpreßbar ist.

Eine derartige Verdichtungseinrichtung ist durch die DE-OS 38 42 031 bekannt. Dabei wird die Modelleinrichtung mit Formkasten und Füllrahmen auf einem Auflagesockel abgesetzt und der dichte Anschluß der Verdichtungseinrichtung an den Füllrahmen erfolgt durch eine Absenkbewegung der kompletten Verdichtungseinrichtung.
Daneben sind Verdichtungseinrichtungen bekannt, bei denen die Verdichtungseinrichtung ihr Niveau beibehält und statt dessen die Modelleinrichtung hochgefahren wird, bis der Füllrahmen in dichte Anlage mit der Verdichtungseinrichtung kommt.

Bei beiden Bauformen müssen zur Herbeiführung der dichten Verbindung zwischen Formvorrichtung und Verdichtungseinrichtung erhebliche Massen bewegt werden, was aufwendige Führungs- und Betätigungselemente verlangt.

Zwar kommt die Bauform gemäß der DE-OS 38 42 031, bei der die Verdichtungseinrichtung auf die sich ortsfest abstützende Modelleinrichtung abgesenkt wird, mit geringeren Stützkräften in der Heb- und Senkvorrichtung aus, weil das Eigengewicht der Verdichtungseinrichtung im Sinne der Abdichtung wirkt. Die oben genannten Nachteile werden dadurch aber nicht beseitigt. Außerdem können bei der absenkbaren Verdichtungseinrichtung die Anschlußleitungen nicht mehr mit starren Rohren ausgeführt werden, sondern erfordern flexible Schläuche, was die Störanfälligkeit erhöht.

Ausgehend von dem geschilderten Stand der Technik liegt der vorliegenden Erfindung die Aufgabe zugrunde, eine Einrichtung der eingangs beschriebenen Art dahingehend zu verbessern, daß die dichte Verbindung zwischen formvorrichtung und Verdichtungseinrichtung mit geringerem technischen Aufwand als bisher durchführbar ist. Die erfindungsgemäße Formanlage soll sich also durch günstige Herstellungskosten auszeichnen und darüber hinaus mit kurzer Taktzeit auskommen.

Diese Aufgabe wird erfindungsgemäß dadurch gelöst, daß die Verdichtungseinrichtung an ihrer dem Füllrahmen zugewandten Seite einen teleskopartig ausfahrbaren, mit dem Füllrahmen in dichte Anlage bringbaren Dichtflansch aufweist.

Die Erfindung basiert also auf dem Grundgedanken, nicht mehr wie bisher entweder die Verdichtungseinrichtung oder die Formvorrichtung in ihrer Gesamtheit gegeneinander zu verfahren, sondern beide Teile ortsfest zu lassen und statt des sen nur einen an der Verdichtungseinrichtung gelagerten Dichtflansch zu verfahren. Dadurch brauchen die Führungs- und Hubvorrichtungen nicht mehr für das Gewicht der Verdichtungseinrichtung und die während des Druckimpulses auftretenden, erheblichen Kräfte ausgelegt zu werden, sondern nur noch für das Verfahren des Dichtflansches. Die Anlage baut dadurch wesentlich leichter und kostengünstiger. Außerdem ist der Energieaufwand deutlich geringer, weil die schwergewichtige Verdichtungseinrichtung in Ruhe bleibt.

Das Verfahren des Dichtflansches kann seitlich oder auf andere Weise erfolgen: Besonders günstig ist es aber, wenn er teleskopartig nach unten ausfahrbar an der Verdichtungseinrichtung gelagert ist.

Die Abstützung der Formvorrichtung erfolgt wie bisher über einen Sockel, der in bekannter Weise mit dem die Verdichtungseinrichtung tragenden Gestell verbunden sein kann.

Grundsätzlich bieten sich für die verfahrbare Lagerung des Dichtflansches an der Verdichtungseinrichtung viele konstruktive Möglichkeiten. Besonders zweckmäßig ist es jedoch, wenn der Dichtflansch innen oder außen an hierzu korrespondierenden Führungsflächen der Verdichtungseinrichtung gelagert ist und zwischen dem Dichtflansch und den Führungswänden zumindest eine in Umfangsrichtung verlaufende Dichtung angeordnet ist. Dadurch wird eine exakte Führung des Dichtflansches bei gleichzeitiger Abdichtung gewährleistet.

Damit keine besonderen Maßnahmen notwendig sind, um ein Eindringen von Formsand in den Zwischenraum zwischen dem Dichtflansch und den von der Verdichtungseinheit ausgehenden Führungsflächen zu verhindern, empfiehlt es sich, den Dichtflansch an der Außenseite der Führungsflächen zu lagern.

Der Hubantrieb des Dichtflansches stützt sich an der Verdichtungseinheit oder zweckmäßigerweise am Gestell ab. Er kann mechanisch, insbesondere als Spindelantrieb oder hydraulisch, insbesondere als Zylinder-Kolben-Aggregat ausgebildet sein.

Der Dichtflansch kann als einteiliger Rahmen ausgebildet sein. Ebenso liegt es im Rahmen der Erfindung, ihn aus einzelnen separat verfahrbaren Wandteilen zu bilden.

Weitere Merkmale und Vorteile der Erfindung ergeben sich aus der nachfolgenden Beschreibung eines Ausführungsbeispieles anhand der Zeichnung; dabei zeigt
Figur 1 eine Seitenansicht des Verdichtungsaggregates in seiner Gesamtheit und
Figur 2 einen vergrößerten Vertikalschnitt durch Verdichtungseinheit und Formvorrichtung.

Gemäß Figur 1 werden auf einer senkrecht zur Zeichnungsebene verlaufenden Rollenbahn 1 Modelleinrichtungen 2 mit darüber angeordnetem Formkasten 3 und Füllrahmen 4 in das Verdichtungsaggregat eingefahren.

Das Verdichtungsaggregat selbst besteht aus einem unteren Sockel 5, auf dem über mehrere Säulen 6 die eigentliche Verdichtungseinheit 7 gelagert ist.

In der linken Zeichnungshälfte von Figur 1 befindet sich die Rollenbahn 1 mit der Formvorrichtung in der Transportposition, wogegen sie in der rechten Zeichnungshälfte in abgesenkter Position dargestellt ist, so daß die gesamte Formvorrichtung von dem Sockel 5 getragen und die Rollenbahn von den bei der Formstoffverdichtung auftretenden Kräften entlastet wird.

Zur Durchführung der Verdichtung muß ein dichter Anschluß zwischen dem Füllrahmen 4 und der Verdichtungseinheit 7 herbeigeführt werden. Dies erfolgt erfindungsgemäß durch den in Figur 2 dargestellten Dichtflansch 8 am unteren Ende der Formeinheit 7.

Die Verdichtungseinheit 7 hat im wesentlichen den an sich bekannten Aufbau, das heißt, sie ist in ihrem Inneren als Druckkammer ausgebildet und über einen Anschluß 7a mit Druckluft beaufschlagbar. An ihrer dem Füllrahmen zugewandten Seite trägt sie eine Lochplatte 7b, die durch eine darüber angeordnete Ventilplatte 7c verschließbar ist. Die Hubbetätigung der Ventilplatte 7c erfolgt in bekannter Weise durch ein Hydraulikaggregat 7d.

Wesentlich ist nun, daß die Verdichtungseinheit 7 an ihrer Unterseite den vertikal verfahrbaren Dichtflansch 8 trägt. Dieser Dichtflansch korrespondiert in seiner Form mit der des Füllrahmens 4, so daß er dicht auf diesen aufsetzbar ist. Er weist hierzu an seiner unteren Anlagefläche eine umlaufende Dichtung 8a auf.

An seiner Innenseite ist der Dichtflansch 8 an einem nach unten ragenden Führungsrahmen 9 der Verdichtungseinheit 7 geführt. Dieser Führungsrahmen 9 ist in seiner Form an die Innenkontur des Dichtflansches 8 angepaßt, so daß letzterer teleskopartig nach unten verfahren werden kann. Zur Abdichtung sitzt an den Führungsflächen des einen oder des anderen Teiles - im Ausführungsbeispiel in einer in Umfangsrichtung umlaufenden Nut - eine Dichtung 9a. Diese Dichtung kann permanent wirksam sein, es kann sich aber auch um eine hydraulisch oder pneumatisch aufweitbare Dichtung handeln, die erst dann in ihre wirksame Stellung aufgeweitet wird, wenn der Dichtflansch 8 seine Anlageposition am Füllrahmen 4 erreicht hat.

Das Verfahren des Dichtflansches 8 erfolgt im Ausführungsbeispiel durch seitliche Zylinder-Kolbenaggregate 10, die hydraulisch betätigt werden. Sie stützen sich vorzugsweise am Tragegestell der Verdichtungseinheit 7 ab. Ihre Betätigung erfolgt hydrauisch über Gleichlaufeinrichtungen mit synchroner Hubbewegung.
Im linken Teil von Figur 2 ist die Hubstellung von Formkasten und Füllrahmen einerseits und des Dichtrahmens andererseits entsprechend der rechten Hälfte von Figur 1 dargestellt. Dabei befindet sich die Ventilplatte 7c in der Geschlossenstellung und in der Druckkammer der Impulseinheit 7 steht ein Vordruck von etwa 5 bar an.

In der rechten Bildhälfte von Figur 2 ist der Dichtrahmen 8 zur Herbeiführung des Verdichtungsvorganges nach unten gefahren, so daß zwischen Verdichtungseinheit 7 und Füllrahmen 8 eine dichte Verbindung vorliegt. Die Ventilplatte 7c wird dann, wie gezeichnet, geöffnet und der Vordruck entlädt sich schlagartig über die frei gewordenen Ventilöffnungen in dem Form raum und verdichtet dort den Formsand.

Nach der Verdichtung und der Entlüftung wird der Dichtrahmen 8 wieder hochgefahren, ebenso die Rollbahn 1 und die Formvorrichtung aus dem Verdichtungsaggregat abgefahren.

Wie man insbesondere in Verbindung mit Figur 1 sieht, braucht durch die erfindungsgemäße Gestaltung nicht mehr die gesamte Verdichtungseinrichtung 7 verfahren werden und ebenso kann auch auf das alternative Anpressen der Formvorrichtung durch einen im Sockel 5 angeordneten Hydraulikkolben verzichtet werden. Statt dessen beschränkt sich die Hubbewegung auf den Dichtflansch 8, der aufgrund seiner geringen Masse viel leichter verfahren werden kann als die vorgenannten Baugruppen.

Außerdem ergibt sich der Vorteil, daß die Verdichtungseinheit 7 ortsfest bleibt und somit sämtliche Anschlüsse für Druckluft und Hydraulikmittel als starre Rohrleitungen ausgeführt werden können.

## Patentansprüche

1. Vorrichtung zum Verdichten von körnigen Formstoffen, insbesondere Gießereiformstoffen mit einer an einem Gestell angeordneten Verdichtungseinrichtung und einer aus Modelleinrichtung, Formkasten und Füllrahmen bestehenden Formvorrichtung, wobei die Verdichtungseinrichtung mit ihrer dem Füllrahmen zugewandten Seite zur Herbeiführung des Verdichtungsvorganges durch eine Hubbewegung dicht an die Formvorrichtung anpreßbar ist,
dadurch gekennzeichnet,
daß die Verdichtungseinrichtung (7) an ihrer dem Füllrahmen (4) zugewandten Seite einen verfahrbaren, mit dem Füllrahmen (4) in dichte Anlage bringbaren Dichtflansch (8) aufweist.

2. Vorrichtung nach Anspruch 1,
dadurch gekennzeichnet,
daß der Dichtflansch (8) teleskopartig ausfahrbar ist.

3. Vorrichtung nach Anspruch 1 oder 2,
dadurch gekennzeichnet,
daß der Dichtflansch (8) innen oder außen an hierzu korrespondierenden Führungsflächen (9) der Verdichtungseinrichtung (7) gelagert ist.

4. Vorrichtung nach Anspruch 2 und 3,
dadurch gekennzeichnet,
daß zwischen dem Dichtflansch (8) und den Führungsflächen (9) zumindest eine in Umfangsrichtung verlaufende Dichtung (9a) angeordnet ist.

5. Vorrichtung nach Anspruch 3 oder 4,
dadurch gekennzeichnet,
daß der Dichtflansch (8) an der Außenseite der Führungsflächen (9) gelagert ist.

6. Vorrichtung nach einem der Ansprüche 2 bis 5,
dadurch gekennzeichnet,
daß die Führungsflächen (9) durch einen an der Unterseite der Verdichtungseinheit (7) vorstehenden Rahmen gebildet sind.

7. Vorrichtung nach einem der vorhergehenden Ansprüche,
dadurch gekennzeichnet,
daß der Dichtflansch mit zumindest einem Hubantrieb verbunden ist und daß dieser Hubantrieb sich am Gestell (6) oder an der Verdichtungseinheit (7) abstützt.

8. Vorrichtung nach Anspruch 7,
dadurch gekennzeichnet,
daß der Hubantrieb des Dichtflansches (8) mechanisch, insbesondere durch Spindelantriebe erfolgt.

9. Vorrichtung nach Anspruch 7,
dadurch gekennzeichnet,
daß der Hubantrieb hydraulisch, insbesondere durch Zylinder-Kolbenaggregate (10) erfolgt.

10. Vorrichtung nach Anspruch 8 oder 9,
dadurch gekennzeichnet,
daß der Hubantrieb aus mehreren miteinander synchronisierten Einzelantrieben erfolgt.

11. Vorrichtung nach einem der vorhergehenden Ansprüche,
dadurch gekennzeichnet,
daß der Dichtflansch (8) als Rahmen ausgebildet ist.
